# EUROPÄISCHE PATENTSCHRIFT

(11) **EP 0 089 985 B1**
(45) Veröffentlichungstag und Bekanntmachung des Hinweises auf die Patenterteilung: **14.09.1988**
(21) Anmeldenummer: 82902905.7
(22) Anmeldetag: 02.10.1982
(51) Int. Cl.: A47B 9/04

(54) **HÖHENVERSTELLBARER TISCH FÜR BILDSCHIRMARBEITSPLÄTZE**
HEIGHT ADJUSTABLE TABLE FOR WORKING POSTS WITH CATHODIC SCREEN
TABLE REGLABLE EN HAUTEUR POUR POSTES DE TRAVAIL A ECRAN CATHODIQUE

(30) Priorität: 03.10.1981 DE 8128983 U
(43) Veröffentlichungstag der Anmeldung: 05.10.1983
(73) Patentinhaber: WILLY FLEISCHER METALLWARENFABRIK GMBH + CO. KG, D-4630 Bochum 6 (DE)
(72) Erfinder: FLEISCHER, Joachim, D-4300 Essen (DE); FLEISCHER, Willy, D-4300 Essen (DE)
(74) Vertreter: Honke, Manfred, Dr.-Ing.
(86) Internationale Anmeldenummer: EP8200220
(87) Internationale Veröffentlichungsnummer: WO8301183

(56) Entgegenhaltungen:
- CH-A- 180 358
- DE-A- 2 926 759
- US-A- 2 368 748
- Grüttner-Prospekt "System-Idee"

## Beschreibung

Die Erfindung betrifft einen höhenverstellbaren Tisch für Bildschirmarbeitsplätze mit einem Tischgestell mit Tischsäulen aus aufstehenden Säulenunterteilen und damit teleskopierenden Säulenoberteilen und mit die Säulenunterteile verbindender Traverse mit Höhenstellvorrichtungen für die teleskopierenden, einerseits eine Tastaturplatte, andererseits eine unabhängig von der Tastaturplatte verstellbare Bildschirmplatte tragenden Säulenoberteile, wobei das Tischgestell für die Tastaturplatte und die Bildschirmplatte jeweils eigene Säulenunterteile, Säulenoberteile und eine eigene Höhenverstellvorrichtung aus in vertikaler Position an den Säulenunterteilen und der Traverse gelagerten Spindeln mit Spindelmuttern aufweist, die einerseits mittels durch Schlitzführungen in den Säulenunterteilen hindurchgreifender Verbindungsstege mit den teleskopierenden Säulenoberteilen, andererseits mittels sich über die Länge der Traverse erstreckender Verbindungswellen miteinander verbunden sind, ferner mit auf der Vorderseite des Tisches der rechten Tischsäule und der linken Tischsäule zugeordneten Betätigungsvorrichtungen mit zu den Verbindungswellen orthogonalen Antriebswellen für die Spindeln einerseits der Tastaturplatte und andererseits der Bildschirmplatte.

Es ist ein höhenverstellbarer Tisch bekannt, bei welchem die Antriebswellen für die beiden getrennt zu betätigenden Höhenverstellvorrichtungen einerseits der rechten und andererseits der linken Tischsäule zugeordnet sind und endseitig Betätigungsknöpfe aufweisen. Bei dieser bekannten Ausführungsform liegen die Antriebswellen jedoch sichtbar ausserhalb der Tischsäulen. Das stört nicht nur in ästhetischer Hinsicht, sondern verlangt ausserdem zusätzliche konstruktive Massnahmen zur Lagerung der Antriebswellen and den im übrigen getrennten Traversen für die einerseits der Tastaturplatte, andererseits der Bildschirmplatte zugeordneten Tischsäulen.

Ausserdem kennt man einen höhenverstellbaren Tisch, bei welchem zur Höhenverstellung der Tischplatte eine Antriebswelle vorgesehen ist, welche beide Säulenunterteile und Säulenoberteile für die Tischplatte durchdringt und zugleich die Funktion einer Verbindungswelle in einer Traverse für beide Tischbeine erfüllt. Die durchdrungenen Säulenoberteile weisen vertikale Langlöcher von zumindest Hublänge für die sie durchdringende Antriebswelle auf (vgl. CH-A 180 358). - Die Probleme um eine funktionsgerechte und in ästhetischer Hinsicht befriedigende Anordnung von Antriebswellen, welche im wesentlichen orthogonal zu denVerbindungsweIlen in der Traverse verlaufen, sind durch diese bekannten Massnahmen nicht massgebend beeinflusst worden.

Der Erfindung liegt die Aufgabe zugrunde, einen höhenverstellbaren Tisch für Bildschirmarbeitsplätze der eingangs beschriebenen Art zu schaffen, bei dem die Antribswellen für die Höhenverstellvorrichtungen gleichsam unsichtbar im Tischgestell untergebracht und einfach gelagert sind.

Diese Aufgabe löst die Erfindung bei einem gattungsgemässen höhenverstellbaren Tisch dadurch, dass die Antriebswellen jeweils das Säulenunterteil und das Säulenoberteil für die Tastaturplatte durchdringen, und dass die durchdrungenen Säulenoberteile vertikale Langlöcher von zumindest Hublänge für die sie durchdringenden Antriebswellen aufweisen. - Diese Massnahmen der Erfindung haben zur Folge, dass das Tischgestell der Antriebswellen herangezogen werden kann, und zwar derart, dass nur noch die zwangsläufig aussenliegenden Betätigungsvorrichtungen für diese Antriebswellen unterhalb der Tischplatte auf der Vorderseite des Tisches sichtbar sind. Im Rahmen der Erfindung besteht grundsätzlich auch die Möglichkeit, die Antribswellen so anzuordnen, dass sie jeweils das Säulenunterteil und das Säulenoberteil für die Bildschirmplatte durchdringen, sich folglich die Betätigungsvorrichtungen für die Antriebswellen auf der Rückseite des erfindungsgemässen Tisches befinden. Stets kann die Betätigung der Höhenverstellvorrichtungen von der Vorderseite bzw. Rückseite des Tisches erfolgen.

Weitere vorteilhafte Ausgestaltungen der Erfindung sind im folgenden aufgeführt. So empfiehlt die Erfindung, dass die Antriebswellen in den Säulenunterteilen und/oder in der sämtliche Säulenunterteile verbindenden Traverse gelagert sind und dazu die Traverse Lagerwangen für die Antriebswellen aufweist. Insoweit wird eine vollständige Abdeckung auch jener Antriebswelle erreicht, welche auf die hintere Höhenverstellvorrichtung für die Bildschirmplatte arbeitet. Vorzugsweise sind innerhalb der Traverse auf den Antriebswellen und auf den oberen Enden der Spindeln für jeweils die Höhenverstellung der Tastaturplatte und der Bildschirmplatte kämmende Kegelräder oder Schnecken und Schneckenräder angeordnet. Darüber hinaus können über die Länge der Traverse Verbindungswellen mit endseitigen Kegelrädern für die Spindeln der Höhenverstellvorrichtungen vorgesehen sein, so dass verkantungsfreie Höhenverstellung der Säulenoberteile in den Säulenunterteilen erfolgt, obwohl der Antrieb einseitig, nämlich mittels der einerseits in der rechten Tischsäule und andererseits in der linken Tischsäule gelagerten Antribswellen erfolgt. Über die Verbindungswellen wird ferner eine beidseitig synchrone Höhenverstellung erreicht. - Auf den über die Säulenunterteile vorstehenden Enden der Antriebswellen können auswechselbare Handhabungen wie Betätigungsknöpfe, Handkurbeln, Handräder oder dergleichen befestigt sein. Vorzugsweise weisen die vorstehenden Enden der Antriebswellen Steckvorrichtungen zum Aufstecken von Handkurbeln auf, so dass mit einer einzigen Handkurbel beide Antriebswellen wechselweise betätigt werden können.

Die durch die Erfindung erreichten Vorteile sind im wesentlichen darin zu sehen, dass ein höhenverstellbarer Tisch für Bildschirmarbeitsplätze verwirklicht wird, bei dem die Antriebswellen für die Höhenverstellvorrichtungen praktisch vollständig in dem Tischgestell bzw. einerseits in der rechten Tischsäule und andererseits in der linken Tischsäule untergebracht sind. Aus dieser gleichsam unsichtbaren Unterbringung der Antriebswellen resultiert einerseits eine in ästhetischer Hinsicht befriedigende Ausführungsform, andererseits eine vereinfachte Lagerung der Antriebswellen selbst. Denn für die Lagerung können die ohnehin vorhandenen Säulenunterteile und die sie verbindende Traverse herangezogen werden. Im Ergebnis bleiben lediglich die Betätigungsvorrichtungen für die Antriebswellen sichtbar, beispielsweise Handknöpfe oder Handkurbeln.

Im folgenden wird die Erfindung anhand einer lediglich ein Ausführungsbeispiel darstellenden Zeichnung näher erläutert; es zeigen
Fig. 1 einen erfindungsgemässen Tisch in perspektivischer Darstellung,
Fig. 2 einen teilweisen Vertikalschnitt durch die Tischsäule für die Höhenverstellung der Tastaturplatte,
Fig. 3 einen teilweisen Vertikalschnitt durch die Tischsäule für die Höhenverstellung der Bildschirmplatte und
Fig. 4 einen teilweisen Querschnitt durch eine der Tischsäulen.

In den Figuren ist ein höhenverstellbarer Tisch für Bildschirmarbeitsplätze mit einem Tischgestell mit Tischsäulen 1, 2 aus aufstehenden Säulenunterteilen 3 und damit teleskopierenden Säulenoberteilen 4 und mit die Säulenunterteile 3 verbindender Traverse 5 mit Höhenverstellvorrichtungen 6 für die teleskopierenden, einerseits eine Tastaturplatte 7, andererseits eine unabhängig von der Tastaturplatte 7 verstellbare Bildschirmplatte 8 tragenden Säulenoberteile 4 dargestellt. - Das Tischgestell für die Tastaturplatte 7 und die Bildschirmplatte 8 weist jeweils eigene Säulenunterteile 3, Säulenoberteile 4 und eine eigene Höhenverstellvorrichtung 6 auf. Ferner sind auf der Breitseite der rechten Tischsäule 1 und der linken Tischsäule 2 zugeordnete Betätigungsvorrichtungen 9 mit Antriebswellen 10, 11 für die Höhenverstellvorrichtung 6 einerseits der Tastaturplatte 7 und andererseits der Bildschirmplatte 8 angeordnet. Die Antriebswellen 10, 11 durchdringen jeweils das Säulenunterteil 3 und das Säulenoberteil 4 für die Tastaturplatte 7. Die durchdrungenen Säulenoberteile 4 weisen vertikale Langlöcher 12 von zumindest Hublänge für die durch sie hindurchgreifenden Antriebswellen 10, 11 auf. Die Antriebswellen 10, 11 sind in den Säulenunterteilen 3 und/oder in der sämtliche Säulenunterteile 3 verbindenden Traverse 5 gelagert, wozu die Traverse 5 Lagerwangen 13 für die Antriebswellen 10, 11 aufweist. Bei der dargestellten Ausführungsform besitzt der Tisch als Höhenverstellvorrichtungen 6 in vertikaler Position an den Säulenunterteilen 3 und der Traverse 5 gelagerte Spindeln 14 mit Spindelmuttern 15, die mittels durch Schlitzführungen 16 in den Säulenunterteilen 3 hindurchgreifender Verbindungsstege 17 mit den teleskopierenden Säulenoberteilen 4 verbunden sind. Innerhalb der Traverse 5 sind auf den Antriebswellen 10, 11 und auf den oberen Enden der Spindeln 14 für jeweils die Höhenverstellung der Tastaturplatte 7 und der Bildschirmplatte 8 kämmende Kegelräder 18 angeordnet. Auf den über die Säulenunterteile 3 vorstehenden Enden der Antriebswellen 10, 11 sind auswechselbare Handhabungen 19 lösbar befestigt. Im Ausführungsbeispiel weisen die vorstehenden Enden der Antriebswellen 10, 11 als Scheiben 20 mit Steckausnehmungen 21 ausgebildete Steckvorrichtungen zum wechselweisen Aufstecken einer Handkurbel 19 auf.

## Patentansprüche

1. Höhenverstellbarer Tisch für Bildschirmarbeitsplätze mit einem Tischgestell mit Tischsäulen (1, 2) aus aufstehenden Säulenunterteilen (3) und damit teleskopierenden Säulenoberteilen (4) und mit die Säulenunterteile (3) verbindender Traverse (5) mit Höhenverstellvorrichtungen (6) für die teleskopierenden, einerseits eine Tastaturplatte (7), andererseits eine unabhängig von der Tastaturplatte (7) verstellbare Bildschirmplatte (8) tragenden Säulenoberteile (4), wobei das Tischgestell für die Tastaturplatte (7) und die Bildschirmplatte (8) jeweils eigene Säulenunterteile (3), Säulenoberteile (4) und eine eigene Höhenverstellvorrichtung (6) aus in vertikaler Position an den Säulenunterteilen (3) und der Traverse (5) gelagerten Spindeln (14) mit Spindelmuttern (15) aufweist, die einerseits mittels durch Schlitzführungen (16) in den Säulenunterteilen (3) hindurchgreifender Verbindungsstege (17) mit den teleskopierenden Säulenoberteilen, andererseits mittels sich über die Länge der Traverse (5) erstreckender Verbindungswellen miteinander verbunden sind, ferner mit auf der Vorderseite des Tisches der rechten Tischsäule (1) und der linken Tischsäule (2) zugeordneten Betätigungsvorrichtungen (9) mit zu den Verbindungswellen orthogonalen Antriebswellen (10, 11) für die Spindeln (14) einerseits der Tastaturplatte (7) und andererseits der Bildschirmplatte (8), wobei die Antriebswellen (10, 11) jeweils das Säulenunterteil (3) und das Säulenoberteil (4) für die Tastaturplatte (7) durchdringen und die durchdrungenen Säulenoberteile (4) vertikale Langlöcher (12) von zumindest Hublänge für die sie durchdringenden Antriebswellen (10, 11) aufweisen.

2. Höhenverstellbarer Tisch nach Anspruch 1, dadurch gekennzeichnet, dass die Antriebswellen (10, 11) in den Säulenunterteilen (3) und /oder in der sämtliche Säulenunterteile (3) verbindenden Traverse (5) gelagert sind und dazu die Traverse (5) Lagerwangen (13) für die Antriebswellen (10, 11) aufweist.

3. Höhenverstellbarer Tisch nach Anspruch 1 oder 2, dadurch gekennzeichnet, dass innerhalb der Traverse (5) auf den Antriebswellen (10, 11) und auf den oberen Enden der Spindeln (14) für jeweils die Höhenverstellung der Tastaturplatte (7) und der Bildschirmplatte (8) kämmende Kegelräder (18) oder Schnecken und Schneckenräder angeordnet sind.

4. Höhenverstellbarer Tisch nach einem der Ansprüch 1 bis 3, dadurch gekennzeichnet, dass auf den über die Säulenunterteile (3) vorstehenden Enden der Antriebswellen (10, 11) auswechselbare Handhabungen (19) lösbar befestigt sind.

5. Höhenverstellbarer Tisch nach einem der Ansprüche 1 bis 4, dadurch gekennzeichnet, dass die vorstehenden Enden der Antriebswellen (10, 11) Steckvorrichtungen (20, 21) zum Aufstecken von Handkurbeln (19) aufweisen.

## Claims

1. A vertically-adjustable table for visual display unit work station, with a table frame having columns (1, 2) consisting of lower column portions (3) with upper column portions (4) telescoping into them and having a transom (5) connecting the lower portions (3), with height adjustment devices (6) for the telescoping upper column portions (4) one of which supports a keyboard platform (7) and the other supports a visual display unit platform (8) that is adjustable independently of the keyboard platform (7), in which the table frames for the keyboard platform (7) and the visual display unit platform (8) each have their own lower column portions (3), upper column portions (4) and each has its own height adjustment device (6) consisting of spindles (14) vertically supported in bearings on the lower column portions (3) and on the transom (5), with spindle nuts (15), which spindles are firstly connected to the telescoping upper column portions by means of connecting bars (17) that pass through slotted guides (16) in the lower column portions (3) and secondly are connected together by connecting shafts extending over the length of the transom (5), also having actuation handles (9) on the right hand column (1) and the left hand column (2) of the near side of the table with driving shafts (10,11), orthogonal to the connecting shafts, firstly for the spindles (14) of the keyboard platform (7) and secondly for the visual display unit platform .(8), characterized in that each of the driving shafts (10, 11) penetrates through the lower column portion (3) and the upper column portion (4) of the keyboard platform (7) and that the upper column portions (4) through which they penetrate habe vertical longitudinal holes (12) for the driving shafts (10, 11) that penetrate them, at least equal in length to the height adjustment.

2. A vertically-adjustable table according to Claim 1, characterized in that the driving shafts (10, 11) run on bearings in the lower column portions (3) and/or in a transom (5) that connects the whole of the lower column portions together, and for this purpose the transom (5) possesses bearing cheeks (13) for the driving shafts (10, 11).

3. A vertically-adjustable table according to Claim 1 or 2, characterized in that inside the transom (5) meshing bevel gears (18) or worm drives and worm wheels are fitted to the drive shafts (10, 11) and to the upper end of the spindles (14) both for the height adjustment of the keyboard platform (7) and for that of the visual display unit platform (8).

4. A vertically-adjustable table according to one of Claims 1 to 3, characterized in that interchangeable manipulating handles (19) are removably fitted to the ends of the driving shafts (10, 11) that project through the lower column portions (3).

5. A vertically-adjustable table according to one of Claims 1 to 4, characterized in that the projecting ends of the driving shafts (10, 11) possess socket devices (20, 21) for plugging in the manipulating handles (19).

## Revendications

1. Table réglable en hauteur pour des postes de travail à écran de visualisation, comportant un piétement muni de colonnes (1, 2) formées par des éléments inférieurs verticaux (3), des éléments supérieurs (4) ayant un déplacement télescopique sur les éléments inférieurs et une traverse (5) pouvant être reliée aux éléments inférieurs (3) des colonnes et munie de dispositifs (6) de réglage en hauteur pour les éléments supérieurs (4) des colonnes, qui portent d'une part une console (7) de support pour un clavier et d'autre part une console (8) de support pour un écran, réglable indépendamment de la console (7) de support pour le clavier, le piétement pour la console (7) de support pour un clavier et pour la console (8) de support pour un écran comportant ses propres éléments inférieurs de colonnes (3), ses propres éléments supérieurs de colonnes (4) et son propre dispositif de réglage en hauteur (6), constitué par des broches (14), qui sont montées en position verticale sur les éléments inférieurs de colonnes (3) et sur la traverse (5), comportent des écrous de broches (15) et sont reliées d'une part aux éléments supérieurs télescopiques de colonnes au moyen de barres de liaison (17) traversant des guides fendus (16) ménagés dans les éléments inférieurs de colonne (3) et d'autre part entre elles au moyen d'arbres de liaison s'étendant sur toute la longueur de la traverse (5), la table comportant en outre des dispositifs d'actionnement (9) associés, sur le côté avant de la table, à la colonne de droite (1) et à la colonne de gauche (2) de la table et comportant des arbres (10, 11), perpendiculaires aux arbres de liaison et servant à entraîner les broches (14) d'une part de la console (7) de support du clavier et d'autre part de la console (8) de support de l'écran, caractérisée en ce que les arbres d'entraînement (10,11) traversent respectivement l'élément inférieur de colonne (3) et l'élément supérieur de colonne (4) prévus pour la console (7) de support du clavier, et que les éléments supérieurs de colonnes (4) traversés par les arbres comportent des trous allongés verticaux (12) d'une longueur égale au moins à la longueur de course prévue pour les arbres d'entraînement (10, 11) qui les traversent.

2. Table réglable en hauteur selon la revendication 1, caractérisée en ce que les arbres d'entraînement (10, 11) sont montés dans les éléments inférieurs de colonnes (3) et/ou dans la traverse (5) reliant rous les éléments inférieurs de colonnes (3) et que la traverse (5) possède à cet effet des parois de support (13) pour les arbres d'entrai- nement (10, 11).

3. Table réglable en hauteur selon la revendication 1 ou 2, caractérisée en ce que des pignons coniques (18) ou des vis sans fin et des roues à vis sans fin engrenant réciproquement sont disposés à l'intérieur de la traverse (5) sur les arbres d'entraînement (10, 11) et sur les extrémités supérieures des broches (14) servant à réaliser respectivement le réglage en hauteur de la console (7) du support du clavier et de la console (8) de support de l'écran.

4. Table réglable en hauteur selon l'une des revendications 1 à 3, caractérisée en ce que des poignées interchangeables (19) sont fixées de façon amovible sur les extrémités, qui font saillie au-delà des éléments inférieurs de colonnes (3), des arbres d'entraînement (10, 11).

5. Table réglable en hauteur selon l'une des revendications 1 à 4, caractérisée en ce que les extrémités saillantes des arbres d'entraînement (10, 11) possèdent des dispositifs enfichables (20, 21) permettant le montage de manivelles (19) par enfichage.
